# EUROPÄISCHE PATENTSCHRIFT

(11) **EP 0 633 998 B1**
(45) Veröffentlichungstag und Bekanntmachung des Hinweises auf die Patenterteilung: **23.04.1997**
(21) Anmeldenummer: 94907510.5
(22) Anmeldetag: 07.02.1994
(51) Int. Cl.: F28G 7/00, B08B 7/02

(54) **VERFAHREN UND VORRICHTUNG ZUM KLOPFENDEN REINIGEN VON GEGENSTÄNDEN**
METHOD AND DEVICE FOR PERCUSSIVE CLEANING OF OBJECTS
PROCEDE ET DISPOSITIF POUR LE NETTOYAGE D'OBJECTS PAR PERCUSSION

(30) Priorität: 06.02.1993 DE 4303484
(43) Veröffentlichungstag der Anmeldung: 18.01.1995
(73) Patentinhaber: L & C STEINMUELLER GMBH, D-51641 Gummersbach (DE)
(72) Erfinder: THÖNES, Gustav, D-51645 Gummersbach (DE); ROTTLÄNDER, Ulrich, D-51491 Overath (DE)
(74) Vertreter: Carstens, Wilhelm, Dipl.-Phys.
(86) Internationale Anmeldenummer: EP9400339
(87) Internationale Veröffentlichungsnummer: WO9418518

(56) Entgegenhaltungen:
- DE-C- 3 127 734
- GB-A- 2 147 078

## Beschreibung

Die Erfindung betrifft ein Verfahren und eine Vorrichtung der in den Oberbegriffen des Anspruches 1 bzw. des Anspruches 4 genannten Art.

Eine solche Verfahrensführung und eine solche Vorrichtung sind aus der aus der DE-PS 31 27 734 bekannt. Der dort als Übertragungselement bezeichnete Stößel ist mit einem den unter Prozeßdruck stehenden Raum und den eine Druckfeder aufnehmenden Druckraum verbindenden Ausgleichskanal versehen. Weiterhin ist der Stößel mit einem Ringbund versehen. Anstelle des Druckausgleichskanales kann der die Feder aufnehmende Ausgleichsraum mit einer extern betriebenen Gasdruckausgleichseinrichtung verbunden sein. Bei beiden Ausführungsformen der bekannten Klopfeinrichtung erfolgt der Druckausgleich also im Bereich des Stößels, so daß dieser eine relativ komplizierte Bauart aufweisen muß.

Bei der Ausführungsform mit Ausgleichskanal zu dem unter Prozeßdruck stehenden Raum besteht die Gefahr, daß bei Vorhandensein von staubhaltigen Gasen im Prozeßraum Verschmutzungen in den Federaufnahmeraum eingetragen werden. Bei beiden Ausführungsformen ist der von dem einen Ende des Klopfelementes und vom dem Schlagantrieb begrenzte Freiraum mit der Atmosphäre verbunden. Das Schlagelement ragt einseitig aus der mechanisch, pneumatisch oder hydraulisch betriebenen Schlageinrichtung hervor.

Es ist daher die Aufgabe der vorliegenden Erfindung, ein Verfahren der vorstehend genannten Art anzugeben, bei dem der Druckausgleich auf einfache Weise erfolgt.

Diese Aufgabe wird dadurch gelöst, daß zumindest während der Beschleunigung des Schlagelementes die beiden Enden des Schlagelementes unter ein und demselben Druck gehalten werden, der im wesentlichen dem Druck im Prozeßraum entspricht.

Auf diese Weise wird der erforderliche Druckausgleich nicht mehr im Bereich des Klopfelementes durchgeführt, sondern im Bereich der mechanisch, pneumatisch oder hydraulisch betriebenen Schlageinrichtung, so daß keine Verschmutzungen über einen freien Ausgleichskanal in die Federkammer eingetragen werden, was sehr schnell zu Betriebsstörungen führen könnte; weiterhin wird eine einfachere Gestaltung des Klopfelementes möglich. Das Klopfelement kann unter federelastischer Vorspannung durch mindestens eine Feder in Anlage gehalten sein oder durch pneumatische Beaufschlagung.

Weitere Unteransprüche richten sich auf vorteilhafte Ausgestaltungen des Verfahrens.

Die Erfindung richtet sich auch auf eine Klopfvorrichtung zum klopfenden Reinigen von in einem unter Druck stehenden Prozeßraum angeordneten Gegenständen, mit einem Gehäuse, einem durch die Wandung des Prozeßraumes greifenden und unter Beaufschlagung durch eine Vorspannungseinrichtung an dem Gegenstand anliegenden und abgedichtet im Gehäuse geführten länglichen Klopfelement und mit einem Schlagantrieb einschließlich eines auf das Klopfelement ausgerichteten länglichen Schlagelementes, wobei das eine Endes des Klopfelementes und das zugeordnete Ende des Schlagelementes in einen Freiraum des Gehäuses hineinragen derart, daß im Ruhezustand des Schlagantriebes die beiden Enden einen von der verfügbaren Schlagenergie abhängigen Abstand aufweisen.

Diese Vorrichtung ist erfindungsgemäß dadurch gekennzeichnet, daß das Klopfelement im wesentlichen geradzylindrisch ausgebildet ist und daß das nicht dem Klopfelement zugewandte Ende des aus dem Schlagantrieb hervorragenden Schlagelementes von einem Ausgleichsraum umgeben ist, der mit dem Freiraum im Gehäuse in Verbindung steht und mit einem im wesentlichen dem Prozeßdruck entsprechenden Druck beaufschlagt ist.

Die Verbindung des Freiraums mit dem Ausgleichsraum kann über eine außerhalb des Gehäuses liegende Verbindungsleitung erreicht werden oder durch mindestens einen durch das Schlagelement hindurchgeführten Ausgleichskanal.

Bei bevorzugter Beaufschlagung des Klopfelementes durch eine Feder ist diese in dem Freiraum angeordnet, so daß der Freiraum sowohl der Aufnahme der Feder als auch der Bereitstellung des für die Betätigung der Vorrichtung erforderlichen Beschleunigungsweges dient.

Weiterhin ist vorgesehen, daß in Klopfrichtung gesehen hinter einer dem federbeaufschlagten Ende des Klopfelementes zugeordneten Dichtung ein mit einem durch das Gehäuse herangeführten Sperrgas beaufschlagbarer Ringraum vorgesehen ist. Das Sperrgas kann dasselbe Gas sein, z.B. Stickstoff, wie es zur Beaufschlagung des Freiraumes und des Ausgleichsraumes verwandt wird.

Dieses Sperrgas kann durch eine in Klopfrichtung gesehen hinter dem Ringraum angeordnete weitere Dichtung in dem Ringraum gehalten werden und/oder durch einen gasdurchlässigen Filter in Richtung auf das Klopfende des Klopfelementes abströmen.

Weiterhin ist es zweckmäßig, daß das Gehäuse an seinem dem Gegenstand zugewandten Ende mit einem das Klopfelement mit Abstand umgebenden Führungskragen versehen ist, dessen freies Ende das Klopfelement noch mit Abstand von der den Prozeßraum begrenzenden Wand führt.

Vorzugsweise werden der Freiraum und der Ausgleichsraum mit einem niedrigeren Druck als der Ringraum beaufschlagt. Es ist jedoch auch möglich, Freiraum, Ausgleichsraum und Ringraum mit dem gleichen Druck zu beaufschlagen, wenn dieser etwas größer ist als der Prozeßdruck. In diesem Zusammenhang muß darauf hingewiesen werden, daß in den Ansprüchen und in der Beschreibung davon gesprochen wird, daß der Ausgleichsdruck, der auf das Schlagelement einwirkt, im wesentlichen dem Prozeßdruck entsprechen soll. Dieses bedeutet, daß der Ausgleichsdruck nicht in großem Maße von dem Prozeßdruck abweichen soll, da sonst das Schlagelement, das betriebsmäßig unter Einfluß der Feder an dem zu reinigenden Gegenstand gehalten wird, mit einer zusätzlichen Kraft beaufschlagt wird.

Die Erfindung soll nun anhand der beigefügten Figuren näher erläutert werden. Es zeigen
- FIG. 1: einen Schnitt durch die erfindungsgemäße Vorrichtung, bei der der Ausgleichsdruck sich von dem Druck des Sperrgases unterscheidet
- FIG. 2: eine Vorrichtung, bei der Ausgleichsdruck gleich dem Sperrdruck ist,
- FIG. 3: eine Ausführungsform vergleichbar FIG. 1 und 2, wobei jedoch der Druckausgleich zwischen dem Ausgleichsraum und dem Freiraum nicht durch eine außenliegende Ausgleichsleitung, sondern durch einen Ausgleichskanal im Schlagelement erfolgt und wobei die Endstellung des Schlagelements bei aktiviertem Schlagantrieb durch einen Positionsmeßaufnehmer erfaßbar ist und
- FIG. 4: eine Teildarstellung der Anordnung gemäß FIG. 3 mit einem an seinem Klopfende verformten Klopfelement und dem sich in Schlagposition befindlichen Schlagelement.

In der FIG. 1 ist als zu reinigender Gegenstand schematisch eine aus Rohren aufgebaute Heizfläche 1 dargestellt, die in dem Druckbehälter 2 einer Kohlevergasungsanlage angeordnet ist. Die Heizfläche wird zumindest von außen von staubbeladenem Gas G beströmt.

An der Wandung des Druckbehälters 2 ist ein Stutzen 3 mit Montageflansch 3a zur Befestigung der Klopfeinrichtung 4 vorgesehen. Die Klopfeinrichtung 4 weist ein Gehäuse 5 mit Montageflansch 5a auf, über den sie mit dem Stutzen verschraubt wird. In dem Gehäuse 5 ist ein im wesentlichen geradzylindrisches Klopfelement 6 axial verschieblich gelagert. Das konisch verjüngte Klopfende 6a liegt an der Heizfläche 1 unter Beaufschlagung durch eine Druckfeder 7 an, die sich auf dem anderen Ende 6b des Klopfelementes einerseits und auf einer gehäuseseitigen Stufe 5a abstützt. Das Ende 6b ragt in einen in dem Gehäuse vorsehenen Freiraum 8 hinein, der auch die Feder aufnimmt.

Mit dem Gehäuse 5 ist eine Schlageinrichtung 9 lösbar verbunden, die bei der FIG. 1 als doppelt wirkender pneumatischer Kolbenzylinderantrieb ausgebildet ist. Die Kolbenstange 10 ragt mit ihren beiden Enden 10a und 10b aus dem Zylinder 11 hervor. Klopfelement 6 und Kolbenstange 10 sind aufeinander ausgerichtet und liegen in derselben Achse. Das Ende 10a der Kolbenstange 10 ragt ebenfalls in den Freiraum 8 hinein. Das andere Ende 10b der Kolbenstange ist von einem Druckausgleichsgehäuse 12 umgeben, das eine Ausgleichskammer 13 begrenzt. Der Freiraum 8 und der Ausgleichsraum 13 sind miteinander über eine Leitung 14 miteinander verbunden, die ihrerseits über ein Druckregelventil 15 mit einer Druckquelle 16 verbunden ist, vorzugsweise N₂-Quelle.

In dem Gehäuse 5 ist ein Kanal 17 vorgesehen, der sich zu einem im Führungsabschnitt 5c des Gehäuses ausgebildeten Ringraum 18 hin erstreckt und über ein Regelventil 15' ebenfalls mit der Druckquelle 16 verbunden ist. Auf dem dem Ende 6b zugeordneten Abschnitt des Klopfelementes 6 ist neben dem Ringraum 18 eine mehrteilige Dichtung 19 vorgesehen. Auf der in Klopfrichtung gesehen anderen Seite des Ringraumes 18 ist zunächst eine Kompaktdichtung 20 und dann ein als Filter wirkenden Metallgewebering 21 vorgesehen. Dabei ist die Dichtwirkung der Dichtungen 19 und 20 so eingestellt, daß das über den Kanal 17 herangeführte Gas nicht über die Dichtung 19 abströmen kann, sondern gezielt über die Bauteile 20 und 21 in den unter Prozeßdruck P₂ stehenden Raum abströmen kann.

Das Gehäuse 5 ist an seinem der Heizfläche zugewandten Ende mit einem Führungskragen 5d versehen, der das Klopfelement 6 mit Abstand umgreift und an dessen freiem Ende ein das Klopfelement umschließender und dieses führende Ringbauteil 22 angeordnet ist. Zur Ansteuerung der Regelventile 15 und 15' ist ein Steuergerät 23 vorgesehen, dem ein aus dem Prozeßdruck P₁ über ein Meßgerät 25 abgeleitetes Steuersignal zugeführt wird. Bei der Ausführungsform gemäß FIG. 1 wird das Ventil 15 so geregelt, daß in dem Freiraum 8 und in dem Ausgleichsraum 13 ein dem Prozeßdruck P₂ entsprechender Druck eingestellt wird. Die Anlagekraft des Klopfelementes 6 an der Heizfläche 1 wird dann im wesentlichen alleine durch die Kraft der Feder 7 bestimmt. Bei Beschleunigung des Kolbens längs des Weges aus seiner in FIG. 1 dargestellten Ruhestellung bis zum Auftreffen auf die Stirnfläche des Endes 6b erfolgt ein Druckausgleich zwischen den Räumen 8 und 13 über die Leitung 14. Der im Ringraum 18 herrschende Druck wird vom Kontrollgerät 23 entsprechend einem Druck Δ p über Regelventil 15' etwas höher eingestellt als der Prozeßdruck P₂.
Zusammengefaßt: P₂ = P₈ = P₁₃ und P₁₈ etwas größer als P₂.

Bei der in FIG. 2 gezeigten Ausführungsform ist der Kanal 17 direkt mit der Verbindungsleitung 14 verbunden, so daß das Steuergerät 23 nur das Regelventil 15 ansteuert. In diesem Falle gilt: P₈ = P₁₃ = P₁₈ und P₂ etwas kleiner als P₈.

Bei der Ausführungsform gemäß FIG. 2 könnte auf die Feder 7 verzichtet werden, da wegen des Δ p zum Druck P₂ für eine Anlage des Klopfelementes 6 an der Heizfläche 1 gesorgt wird. Wegen etwaiger Druckschwankungen im Prozeßraum sollte jedoch eine Feder 7 vorhanden sein.

Aus der Beschreibung der Figuren ist ersichtlich, daß der erforderliche Druckausgleich zum Behälterdruck P2 hin nicht über eine besondere Beaufschlagung und Gestaltung des Klopfelementes erreicht wird, sondern über eine einfache Gestaltung und Betriebsweise des Schlagantriebes. Durch die gezielte Aufgabe eines Sperrgases in den Bereich des Stößels über den Ringraum 18 wird eine gerichtete Leckage in Richtung auf das Innere des Druckbehälters 2 erreicht, so daß eine Inertisierung des gesamten Klopfraumes erreicht wird. Dies wirkt korrosionshemmend. Weiterhin wird durch den Leckagestrom die für eine Staubfilterung vorgesehene Dichtung freigehalten.

Bei der in den FIG. 3 und 4 gezeigten Ausführungsform erfolgt der Druckausgleich zwischen dem freien Raum 8 im Gehäuse 5 nicht über den in den FIG. 1 und 2 vom Auslaß des Ventils 15 abzweigenden und zum Druckausgleichsraum 13 führenden Teilzweig der Leitung 14, sondern über einen Druckausgleichskanal der von dem Ende 10a der Kolbenstange 10 zum Ende 10b der Kolbenstange führt. Dieser Druckausgleichskanal besteht aus Radialbohrungen 10d und dem sich vorzugsweise axial mittig durch die Kolbenstange 10 erstreckenden Kanal 10e.

In der FIG. 3 ist die Kolbenstange 10 mit ihrem Kolben 10c durch die Feder 7 in ihre rechte Endstellung verschoben. Bei Aktivierung des Kolbenzylinderantriebes wird die Kolbenstange bis zum Anschlag an das Klopfelement 6 in der FIG. 3 nach links beschleunigt.

Wie aus der FIG. 4 ersichtlich ist kann im Laufe des Betriebes in Folge häufiger Klopfbewegungen sich das Arbeitsende des Klopfelementes 6 verformen, d. h. die Endlage des rechten Endes 10b verschiebt sich in die FIG. 3 und 4 in entsprechendem Umfang nach links.

Es ist am Druckausgleichsgehäuse 12 ein Meßwertaufnehmer 24 angeordnet, der die Verkürzung des Klopfelementes 6 durch Erfassung der Verschiebung der Endposition der Kolbenstange des beaufschlagten Kolbenzylinderantriebes erfassen kann. Dies ist in schematischer Weise in FIG. 4 dargestellt. Als Meßwertaufnehmer eignen sich von außerhalb des Gehäuses 12 angeordnete induktive oder kapazitive Näherungsinitiatoren. Auch ist es denkbar, innerhalb des Druckraums 13 fotoelektrische Anordnungen vorzusehen. Auch ist es möglich, innerhalb des Druckraums einen mechanischelektrischen Meßstift als Endschalter anzuordnen.

Wenn das Ausgangssignal des Näherungsinitiators anzeigt, daß eine für den Klopfbetrieb nicht mehr hinzunehmende Verformung des Klopfelements vorliegt, muß das Klopfelement ausgetauscht werden.

## Patentansprüche

1. Verfahren zum klopfenden Reinigen von in einem unter einem Prozeßdruck stehenden Raum angeordneten Gegenständen (1), bei dem ein längliches Klopfelement (6) in Anlage an dem zu reinigenden Gegenstand gehalten wird und Klopfenergie mittels eines beschleunigten länglichen Schlagelementes (10) auf das Klopfelement aufgebracht wird, **dadurch gekennzeichnet**, daß zumindest während der Beschleunigung des Schlagelementes (10) die beiden Enden (10a, 10b) des Schlagelementes unter ein und demselben Druck gehalten werden, der im wesentlichen dem Druck im Prozeßraum entspricht.

2. Verfahren nach Anspruch 1, **dadurch gekennzeichnet**, daß der Druck im Prozeßraum erfaßt und der die beiden Enden des Schlagelementes beaufschlagende Druck in Abhängigkeit von dem gemessenen Prozeßdruck eingestellt wird.

3. Verfahren nach Anspruch 1 oder 2, **dadurch gekennzeichnet**, daß in Klopfrichtung gesehen mit Abstand von dem vom Schlagelement beaufschlagten Ende des Klopfelementes ein Sperrgas aufgebracht wird derart, daß es höchstens in Richtung auf das Klopfende des Klopfelementes abströmen kann.

4. Verfahren nach mindestens einem der Ansprüche 1 - 3, **dadurch gekennzeichnet**, daß das Klopfelement unter federelastischer Vorspannung in Anlage gehalten wird.

5. Vorrichung zum klopfenden Reinigen von in einem unter einem Prozeßdruck stehenden Prozeßraum angeordneten Gegenständen mit einem Gehäuse (5), einem durch die Wandung (2) des Prozeßraumes greifenden und unter Beaufschlagung durch eine Vorspannungseinrichtung an dem Gegenstand anliegenden und abgedichtet im Gehäuse geführten länglichen Klopfelement (6) und mit einem Schlagantrieb (9) einschließlich eines auf das Klopfelement ausgerichteten länglichen Schlagelementes (10), wobei das eine Ende (6b) des Klopfelementes und das zugeordnete Ende (10a) des Schlagelementes in einen Freiraum (8) des Gehäuses hineinragen derart, daß im Ruhezustand des Schlagantriebes die beiden Enden einen von der verfügbaren Schlagenergie abhängigen Abstand aufweisen, **dadurch gekennzeichnet**, daß das Klopfelement (6) im wesentlichen geradzylindrisch ausgebildet ist und daß das nicht dem Klopfelement (6) zugewandte Ende (10b) des aus dem Schlagantrieb hervorragenden Schlagelementes (10) von einem Ausgleichsraum (13) umgeben ist, der mit dem Freiraum (8) im Gehäuse (5) in Verbindung (14; 10 d, e) steht und mit einem im wesentlichen dem Prozeßdruck (P₂) entsprechenden Druck (P₁₃, P₈) beaufschlagt ist.

6. Vorrichtung nach Anspruch 5, **dadurch gekennzeichnet**, daß bei Beaufschlagung des Klopfelementes (6) durch eine Feder (7) diese in dem Freiraum (8) angeordnet ist.

7. Vorrichtung nach Anspruch 5 oder 6, **dadurch gekennzeichnet**, daß in Klopfrichtung gesehen hinter einer dem federbeaufschlagten Ende (6b) des Klopfelementes zugeordneten Dichtung (19) ein mit einem durch das Gehäuse (5) herangeführten Sperrgas beaufschlagbarer Ringraum (18) vorgesehen ist.

8. Vorrichtung nach mindestens einem der Ansprüche 5 - 7, **dadurch gekennzeichnet**, daß in Klopfrichtung gesehen hinter dem Ringraum (18) eine weitere Dichtung (20) und/oder ein gasdurchlässiger Filter (21) angeordnet sind.

9. Vorrichtung nach mindestens einem der Ansprüche 5 - 8, **dadurch gekennzeichnet**, daß das Gehäuse (5) an seinem dem Gegenstand (1) zugewandten Ende mit einem das Klopfelement (6) mit Abstand umgebenden Führungskragen (5d) versehen ist, an dessen freiem Ende (22) das Klopfelement (6) noch mit Abstand von der im Prozeßraum (2) begrenzenden Wand geführt ist.

10. Vorrichtung nach mindestens einem der Ansprüche 5 - 9, **dadurch gekennzeichnet**, daß der Freiraum (8) und der Ausgleichsraum (13) mit einem niedrigeren Druck (Δp) als der Ringraum (18) beaufschlagt sind.

11. Vorrichtung nach mindestens einem der Ansprüche 5 - 9, **dadurch gekennzeichnet**, daß Freiraum (8) und Ausgleichsraum (13) und Ringraum (18) mit dem gleichen Druck beaufschlagt sind, der größer (Δp) als der Prozeßdruck ist.

12. Vorrichtung nach mindestens einem der Ansprüche 5 - 11, **dadurch gekennzeichnet**, daß dem in den Ausgleichsraum (13) hineinragenden Ende (10b) des Schlagelements (10) eine Positionserfassungseinrichtung (25) zugeordnet ist derart, daß Änderungen in der Position des Schlagelements (10) in seiner Schlagendstellung erfaßt werden können.

## Claims

1. Method for percussively cleaning of objects (1) disposed in a chamber that is under process pressure with which an elongated percussive element is held in contact with the object to be cleaned, and the percussive energy is supplied by means of an accelerated striker element (10),
characterized in that at least during the acceleration of the striker element (10) both the ends (10a, 10b) of the striker element are maintained under one and the same pressure, which pressure corresponds substantially to the pressure in the process chamber.

2. Method according to claim 1,
characterized in that the pressure in the process chamber is detected and the pressure that acts upon the two ends of the striker element is established as a function of the measured process pressure.

3. Method according to claim 1 or 2,
characterized in that when viewed in the percussive direction, at a distance from that end of the percussive element that is acted upon by the striker, a sealing gas is applied in such a way that at most it can exit in a direction toward the percussive end of the percussive element.

4. Method according ot a least one of the claims 1-3,
characterized in that the percussive element is held in contact under resilient biasing.

5. Apparatus for the percussive cleaning of objects disposed in a process chamber that is under process pressure, with a housing (5), an elongated percussive element (6) that is guided in the housing in a sealed manner, extends through the wall (2) of the process chamber, and rests against the object under the effect of a biasing means, and with a percussive mechanism (1) including an elongated striker element (10) that is aligned with the percussive element (6), whereby the one end (6b) of the percussive element and the associated end (10a) of the striker element extend into a free space (8) of the housing in such a way that in the state of rest of the percussive mechanism, the two ends are spaced apart as a function of the available percussive energy,
characterized in that the percussive element (6) has an essentially rectilinear cylindrical configuration, an in that that end (10b) of the striker element (10) that projects out of the percussive mechanism which end does not face the percussive element (6) is surrounded by a balancing chamber (13) that communicates (14; 10d, e) with the free space (8) in the housing (5) and is subjected to a pressure (P₁₃, P₈) that corresponds essentially to the process pressure (P₂).

6. Apparatus according to claim 5,
characterized in that when the percussive element (6) is under the effect of a spring (7) the latter is disposed in the free space (8).

7. Apparatus according to claim 5 or 6,
characterized in that when viewed in the percussive direction, provided after a seal means (19) associated with the spring biased end (6b) of the percussive element is an annular chamber (18) that can be supplied with a sealing gas that is supplied through the housing (5).

8. Apparatus according to at least one of the claims 5-7,
characterized in that when viewed in the percussive direction, there is disposed after the annular chamber (18) a further seal means (20) and/or a gas-permeable filter (21).

9. Apparatus according to at least one of the claims 5-8,
characterized in that that end of the housing (5) that faces the object (1) is provided with a guide collar (5d) that surrounds and is spaced from the percussive element (6), whereby at the free end (22) of the guide collar the percussive element (6) is still guided at a distance from the wall that bounds the process chamber (2).

10. Apparatus according to at least one of the claims 5-9,
characterized in that the free space (8) and the balancing chamber (13) are supplied with a lower pressure (Δp) than the annular chamber (18).

11. Apparatus according to at least one of the claims 5-10,
characterized in that the free space (8) and the balancing chamber (13) and the annular chamber (18) are supplied with the same pressure, which is greater (Δp) than the process pressure.

12. Apparatus according to at least one of the claims 5-11,
characterized in that a position-detecting mechanism (25) is associated with that end (10b) of the striker element (10) that extends into the balancing chamber (13) in such a way that alterations in the position of the striker element (10) in its striking end position can be detected.

## Revendications

1. Procédé pour nettoyer par percussions des objets (1) disposés dans une chambre soumise à une pression de processus, dans lequel un élément (6) allongé de percussion est maintenu en application contre l'objet à nettoyer et l'énergie de percussion est transmise à l'élément de percussion au moyen d'un élément (10) allongé et accéléré de frappe, caractérisé en ce qu'au moins lors de l'accélération de l'élément (10) de frappe, les deux extrémités (10a, 10b) de l'élément de frappe sont maintenues à une seule et même pression qui correspond essentiellement à la pression régnant dans la chambre de processus.

2. Procédé selon la revendication 1, caractérisé en ce qu'on saisit la pression dans la chambre de processus et en ce qu'on règle la pression appliquée aux deux extrémités de l'élément de frappe en fonction de la pression mesurée de processus.

3. Procédé selon la revendication 1 ou 2, caractérisé en ce que, vu en direction de frappe à distance de l'extrémité de l'élément de percussion soumis à l'élément de frappe, un gaz d'arrêt est appliqué de telle façon que ce gaz d'arrêt peut au plus s'écouler en direction de l'extrémité de percussion de l'élément de percussion.

4. Procédé selon au moins une des revendications 1 à 3, caractérisé en ce que l'élément de percussion est maintenu en application sous une précontrainte élastique du type d'un ressort.

5. Dispositif pour nettoyer par percussions des objets disposés dans une chambre de processus soumise à une pression de processus, comprenant un boîtier (5), un élément de percussion (6) allongé traversant la paroi (2) de la chambre de processus, appliqué contre l'objet par une charge appliquée au moyen d'un dispositif de précontrainte et guidé d'une manière étanche dans le boîtier, et un dispositif d'entraînement de frappe (9) y compris un élément de frappe (10) allongé, orienté en direction de l'élément de percussion, l'extrémité (6b) de l'élément de percussion et l'extrémité associée (10a) de l'élément de frappe faisant saillie dans un espace libre (8) du boîtier de telle sorte qu'en état de repos du dispositif d'entraînement de frappe, les deux extrémités présentent une distance dépendant de l'énergie de frappe disponible, caractérisé en ce que l'élément de percussion (6) est réalisé essentiellement sous la forme d'un cylindre droit et en ce que l'extrémité (10b) de l'élément de frappe (10) dépassant du dispositif d'entraînement de frappe, qui n'est pas en regard de l'élément de frappe (10), est entourée d'une chambre (13) de compensation qui est en communication (14; 10d, e) avec l'espace libre (8) situé dans le boîtier (5) et qui est soumise à une pression (P₁₃, P₈) correspondant essentiellement à la pression de processus (P₂).

6. Dispositif selon la revendication 5, caractérisé en ce que lors de la charge de l'élément de percussion (6) par un ressort (7), celui-ci est disposé dans l'espace libre (8).

7. Dispositif selon la revendication 5 ou 6, caractérisé en ce que, vu en direction de percussion derrière un joint d'étanchéité (19) associé à l'extrémité (6b) de l'élément de percussion, chargée par ressort, une chambre annulaire (18) pouvant être chargée d'un gaz d'arrêt amené par le boîtier (5), est prévue.

8. Dispositif selon au moins une des revendications 5 à 7, caractérisé en ce que, vu en direction de percussion derrière la chambre annulaire (18), un autre joint d'étanchéité (20) et/ou un filtre (21) perméable au gaz est agencé.

9. Dispositif selon au moins une des revendications 5 à 8, caractérisé en ce que le boîtier (5) est muni à son extrémité en regard de l'objet (1) d'un collet (5d) de guidage entourant à distance l'élément de frappe (6), collet à l'extrémité libre (22) duquel l'élément de percussion (6) est encore guidé à distance de la paroi délimitant la chambre (2) de processus.

10. Dispositif selon au moins une des revendications 5 à 9, caractérisé en ce que l'espace libre (8) et la chambre de compensation (13) sont chargés d'une pression (Δp) plus faible que la chambre annulaire (18).

11. Dispositif selon au moins une des revendications 5 à 9, caractérisé en ce que l'espace libre (8) et la chambre de compensation (13) et la chambre annulaire sont chargés de la même pression qui est plus élevée (Δp) que la pression de processus.

12. Dispositif selon au moins une des revendications 5 à 11, caractérisé en ce qu'un dispositif (25) de saisie de position est associé à l'extrémité (10b) de l'élément de frappe (10) faisant saillie dans la chambre (13) de compensation de telle sorte que des variations de la position de l'élément de frappe (10) dans sa position de fin de frappe peuvent être saisies.
